# EUROPÄISCHE PATENTSCHRIFT

(11) **EP 0 600 202 B1**
(45) Veröffentlichungstag und Bekanntmachung des Hinweises auf die Patenterteilung: **16.08.1995**
(21) Anmeldenummer: 93116835.5
(22) Anmeldetag: 19.10.1993
(51) Int. Cl.: B25C 1/04

(54) **Steuerventileinrichtung**
Control valve device
Dispositif de commande de valve

(30) Priorität: 02.12.1992 DE 9216386 U
(43) Veröffentlichungstag der Anmeldung: 08.06.1994
(73) Patentinhaber: Joh. Friedrich Behrens AG, D-22926 Ahrensburg (DE)
(72) Erfinder: Bauer, Joachim, D-21075 Hamburg (DE); Albrecht, Klaus, D-23843 Bad Oldesloe (DE); Krahmer, Rolf, D-22926 Ahrensburg (DE)
(74) Vertreter: Patentanwälte Hauck, Graalfs, Wehnert, Döring, Siemons

(56) Entgegenhaltungen:
- EP-A- 0 326 639
- DE-A- 1 908 150
- DE-A- 2 104 949
- US-A- 3 427 928
- US-A- 3 552 270

## Beschreibung

Gegenstand der Erfindung ist eine Steuerventileinrichtung nach dem Oberbegriff des Anspruches 1.

Eine Steuerventileinrichtung vorstehender Art ist aus der EP-B-0 326 639 bekannt. Bei dieser ist die zweite Wirkfläche des Hilfsventilschiebers mit einer zum Auslöser gerichteten Bohrung verbunden, die in der unbetätigten Stellung des Auslösers mit Atmosphäre verbunden ist. Ein Abschnitt des Auslösers trägt ein Dichtelement, das bei Auslöserbetätigung die Bohrung dichtend verschließt. Das Dichtelement ist aus einem Elastomer und stopfenförmig mit einer konischen Spitze an seinem Ende ausgeführt. Es sitzt in der Bohrung einer Stellschraube, die ihrerseits in einer Gewindebohrung des Auslösers angeordnet ist.

Bei dieser Steuerventileinrichtung wird bei Betätigung des Auslösers um einen ersten Verstellweg ein als Stößelventil ausgebildetes Auslöseventil ausgelöst. Hierdurch wird Einzelschußbetrieb bewirkt. Wird der Auslöserhebel insgesamt um einen zweiten Verstellweg verstellt, schließt das Dichtelement die Bohrung und das Gerät arbeitet im Automatikbetrieb. Dabei ist nachteilig, daß der Auslösehebel für Automatikbetrieb in einer Position gehalten werden muß, in der die konische Spitze des Dichtelementes die Öffnung abdichtet. Hierzu ist eine gewisse Bedienkraft erforderlich und dies führt zu einer verhältnismäßig verkrampften Griffhaltung. Dabei werden Geräteschwingungen verhältnismäßig intensiv auf die Hand des Bedieners übertragen. Außerdem ist von Nachteil, daß der Auslösehebel im Bereich des Dichtelementes eine Kröpfung aufweist, so daß er verhältnismäßig bequem von einer das Gehäuse umgreifenden Hand nur in einem hinteren Griffbereich erfaßt werden kann. Die Hand greift damit neben dem näher am Zylinder angeordneten Geräteschwerpunkt an, ist also ergonomisch nicht besonders günstig angeordnet. Schließlich ist von Nachteil, daß Reparatur und Wartung der Steuerventileinrichtung verhältnismäßig aufwendig sind, weil dafür eine Vielzahl von Bauteilen demontiert werden muß. Außer dem Auslösehebel muß eine Ventilplatte mit einer Drossel abgebaut werden. Hierdurch werden koaxial montierte Bestandteile der Steuerventileinrichtung, wie Hauptventilschieber, Hilfsventilschieber und Steuerhülse, sowie daneben angeordnete Teile des Auslöseventils freigesetzt. In der Regel ist jedoch nur eine Reparatur bzw. Wartung der bei Automatikbetrieb dynamisch beanspruchten Bauteile erforderlich. Der Zusammenbau des Gerätes ist entsprechend aufwendig und schließt die weniger beanspruchten Bauteile ein.

Davon ausgehend liegt der Erfindung die Aufgabe zugrunde, die Steuerventileinrichtung so zu verbessern, daß sie günstigere Handhabungseigenschaften aufweist.

Die Lösung der Aufgabe ist im Anspruch 1 angegeben. Vorteilhafte Ausgestaltungen sind in den Unteransprüchen enthalten.

Bei einer erfindungsgemäßen Steuereinrichtung ist das Umschaltventil als Stößelventil ausgebildet, welches auch nach Betätigung einen gewissen Betätigungsschub erlaubt. Sowohl bei Betätigung des Auslöseventils für Einzelschußbetrieb, als auch bei zusätzlicher Betätigung des Umschaltventils für Automatikbetrieb, ist folglich ein gewisser zusätzlicher Betätigungsweg des Auslösehebels möglich, wodurch eine weniger starre Griffhaltung und ein verhältnismäßig federndes, lockeres Halten des Eintreibgerätes ermöglicht wird. Infolgedessen werden auch Schwingungen in einem geringeren Ausmaß in die Hand eines Bedieners eingebracht.

Ein weiterer ergonomischer Vorteil ist darin zu sehen, daß durch die Anordnung des Umschaltventiles neben koaxialem Hauptventilschieber, Hilfsventilschieber und Steuerhülse Bewegungsraum unter dem Auslösehebel eingespart wird, so daß dieser verhältnismäßig flach ausgebildet sein kann. Folglich kann er von einer Bedienperson auch verhältnismäßig nahe am Zylinder ergriffen werden, so daß das Eintreibgerät unter seinem Schwerpunkt gehalten werden kann.

Für Reparatur- und Wartungszwecke besonders günstig ist das Zusammenfassen sämtlicher bei Automatikbetrieb dynamisch beanspruchten Geräteteile zu einem Steuerventilmodul, der mittels eines Einschraubgewindes montiert bzw. demontiert werden kann, ohne daß wartungsarme Teile wie Drossel oder Umschaltventil ausgebaut werden müssen. Das hat den zusätzlichen Vorteil, daß eine die Arbeitsfrequenz des Eintreibgerätes bestimmende Drosseleinstellung bei Demontage und Montage erhalten bleiben kann und das Gerät bei Wiederinbetriebnahme nicht neu einjustiert werden muß.

Schließlich werden durch die Verbindungen der zweiten Wirkfläche des Hilfsventilschiebers mit dem Arbeitshubraum über einen Kanal mit darin angeordneter Drossel Totzeiten vermindert, die bei einem Anschluß des Kanals an den Kolbenrückholraum auftreten. Hierdurch wird eine Erhöhung der Taktfrequenz des Eintreibgerätes begünstigt.

Weitere Einzelheiten und Vorteile der Erfindung ergeben sich aus der nachfolgenden Beschreibung der zugehörigen Zeichnungen, die eine bevorzugte Ausführungsform zeigen. In den Zeichnungen zeigen:
- Fig. 1: die Steuerventileinrichtung im unbetätigten Zustand im Schnitt;
- Fig. 2: die Steuerventileinrichtung gemäß Fig. 1 in verkleinertem Schnitt entlang Linie II-II;
- Fig. 3: dieselbe Steuerventileinrichtung im Einzelschußbetrieb im Schnitt;
- Fig. 4: dieselbe Steuerventileinrichtung im Automatikschußbetrieb im Schnitt.

Das in den Figuren 1 bis 4 teilweise im Schnitt dargestellte Eintreibgerät weist ein Gehäuse 10 und einen Arbeitszylinder 11 auf, der einen Eintreibkolben 12 aufnimmt, mit dem ein Eintreibstößel 13 verbunden ist. Am unteren Ende des Arbeitszylinders 11 ist ein Bremsring 14 angeordnet. Der Arbeitszylinder 11 ist von einer Kolbenrückholkammer 15 umgeben, die über erste radiale Bohrungen 16 und zweite radiale Bohrungen 17 mit dem Arbeitszylinder 11 verbunden ist. Die Bohrungen 16 auf Seiten der Rückholkammer 15 sind durch einen O-Ring 18 verschlossen, der ein Rückschlagventil bildet.

Das Gehäuse 10 besitzt einen Griffteil 20, in dem ein Reservoir 21 für Druckluft ausgebildet ist. Das Reservoir 21 ist beispielsweise über einen Druckluftschlauch mit einer Druckluftquelle verbindbar. Außerdem ist im Griffteil 20 ein Entlüftungskanal 22 ausgebildet,der mit der Atmosphäre verbunden ist. An der Unterseite des Griffteils 20 ist ein einseitiger Auslösehebel 23 gelagert. Dieser weist in der Nähe des Arbeitszylinders 11 ein Schwenklager 24 am Gehäuse 20 auf. Der einseitige Auslösehebel 23 ist zum freien Ende hin nach unten abgebogen, hat aber eine im wesentlichen ebene Berührungsfläche 25.

Eine Bohrung 30 im Griffteil 20 steht in Verbindung mit einem Kanal 31, der zum Arbeitshubraum 32 des Zylinders 11 führt. Oberhalb ist der Arbeitshubraum 32 durch einen Deckelstopfen 33 abgeschlossen. Die Bohrung 30 verbindet das Reservoir 21 mit dem Kanal 31 und ist im Gehäuse 20 bis zu einer Öffnung oberhalb des Auslösehebels 23 erstreckt.

In die Bohrung 30 ist ein Steuerventilmodul 40 eingesetzt. Dieses weist einen Hauptventilschieber 41 und einen Hilfsventilschieber 42 auf. Der Hauptventilschieber 41 ist als Stufenkolben ausgebildet mit einer stirnseitigen, dem Reservoir 21 zugekehrten Wirkfläche 43 und einer einer Hauptsteuerkammer 44 zugekehrten entgegengesetzt gerichteten größeren Wirkfläche 45. Der die kleinere Wirkfläche 43 aufweisende Kolbenabschnitt des Hauptventilschiebers 41 weist einen relativ voluminösen Dichtring 46 mit Rechteckquerschnitt auf. Bei unbetätigtem Gerät wirkt der Ring 46 an seiner oberen Stirnfläche mit einem oberen Ventilsitz zusammen, wodurch die Verbindung zwischen Reservoir 21 und Kanal 31 unterbrochen ist. Die untere Stirnfläche des Ringes 46 wirkt mit einem nach innen vorspringenden Dichtrand 47 einer Buchse 48 zusammen, die dichtend von der Bohrung 30 aufgenommen ist. Die Buchsenbohrung führt den Kolbenabschnitt mit der größeren Wirkfläche 45 des Hauptventilschiebers 41 gleitend und dichtend. Zwischen Hauptventilschieber 41 und Buchse 48 ist ein Spalt 49 ausgebildet, der in der Position des Hauptventilschiebers gemäß Fig. 1 den Kanal 31 mit einem Innenraumteil 50 der Buchse verbindet. Der Innenraumteil 50 ist auf der vom Hauptsteuerraum 44 abgewandten Seite des größeren Kolbenabschnittes des Hauptventilschiebers 41 angeordnet und über radiale Bohrungen 51 und einen Ringsammelkanal 52 um das Steuerventilmodul mit dem Entlüftungskanal 22 ständig verbunden. Folglich ist der Arbeitshubraum 32 unter Atmosphärendruck.

Der Hauptventilschieber 41 ist vollständig von einer mittigen Bohrung 53 durchsetzt, die in einem erweiterten Abschnitt das obere Ende einer Steuerhülse 54 aufnimmt. Diese weist einen radialen Flansch 55 auf, der außen abdichtend gehalten ist. Die Steuerhülse 54 weist mehrere radiale Bohrungen 56 auf, die eine mittige Bohrung 57 der Steuerhülse 54 mit der Hauptsteuerkammer 44 verbinden.

Die Hauptsteuerkammer 44 ist somit von der Steuerhülse 54, der Buchse 48 und der größeren Wirkfläche 45 des Hauptventilschiebers 41 begrenzt. Dabei sind die Buchse 48 und der Flansch 55 der Steuerhülse 54 abdichtend in einer gestuften Aufnahme 58 einer Trägerbuchse 59 gehalten. Die Trägerbuchse 59 ist in die Bohrung 30 eingesetzt und darin mittels eines Außengewindes 60 gehalten. Miteinander kommunizierende Bohrungen 61, 62 von Flansch 55 und Trägerbuchse 59 münden in der Ringsammelnut 52 und verbinden die Bohrung 57 der Steuerhülse 54 mit der Atmosphäre.

Die Bohrung 57 der Steuerhülse 54 nimmt unter Ringspaltbildung den oberen zylindrischen Abschnitt des Hilfsventilschiebers 42 auf. Dieser hat oben zwei voneinander beabstandete O-Ringe 63, 64. In der Position des Hilfsventilschiebers gemäß Fig. 1 ist der obere O-Ring 63 in einer Ringnut 65 der Steuerhülse 54 angeordnet, in die die radialen Bohrungen 56 münden. Zwischen O-Ring 63 und Ringnut 65 ist ein Spalt ausgebildet, der die radialen Bohrungen 56 mit den Bohrungen 57 und 53 verbindet, so daß die Hauptsteuerkammer 44 mit dem Reservoir 21 verbunden ist. Der untere O-Ring 64 liegt zwischen den radialen Bohrungen 56 und 61 abdichtend an der Bohrung 57 der Steuerhülse 54 an, so daß der Weg von den radialen Bohrungen 56 über die Bohrungen 61, 62 und den Ringsammelkanal 52 zum Entlüftungskanal 22 gesperrt ist.

Der Flansch 55 der Steuerhülse 54 hat einen nach unten erstreckten Hülsenfortsatz 66,in dem der obere, zylindrische Abschnitt des Hilfsventilschiebers 42 mit einem davon getragenen O-Ring 67 abdichtend geführt ist. Darunter hat der Hilfsventilschieber 42 einen ersten und einen zweiten Kolbenabschnitt 68, 69, die in ersten und zweiten Bohrungen 70, 71 der Trägerbuchse 59 abdichtend geführt sind. Die ersten und zweiten Kolbenabschnitte 68, 69 haben Kolbenwirkflächen 72, 73, wobei die zweite Kolbenwirkfläche größer als die erste ist. Die zweite Kolbenwirkfläche 73 ist dem Hauptventilschieber 41 zugewandt und die erste Kolbenwirkfläche 72 ist entgegengesetzt gerichtet. Die zweite Bohrung 71 ist über radiale Bohrungen 74 mit einem Ringkanal 75 der Trägerbuchse 59 verbunden. Der Ringkanal 75 ist zum einen über einen Kanal 76, der eine Drossel 77 enthält, mit dem Arbeitshubraum 32 und zum anderen über einen Kanal 78 mit einem Umschaltventil 79 verbunden. Auf Drossel 77 und Umschaltventil 79 wird unten noch eingegangen.

Der erste Kolbenabschnitt 68 hat eine vom Hauptventilschieber 40 abgewandte erste Wirkfläche 72 und ist topfartig ausgebildet. In ihm ist zentral ein dritter Kolbenabschnitt 80 des Hilfsventilschiebers 42 angeordnet, der ebenfalls vom Hauptventilschieber 41 weggerichtet ist. Der dritte Kolbenabschnitt 80 ist abdichtend in einer Auslöseventilbuchse 81 geführt,die zwischen diesen und den ersten Kolbenabschnitt 68 greift und über einen Radialflansch 82 abdichtend in der Trägerbuchse gehalten ist. Somit begrenzt die Auslöseventilbuchse 81 mit dem Radialflansch 82, die erste Bohrung 70 sowie der erste Kolbenabschnitt 68 einen ersten Hilfssteuerraum 83, wogegen ein zweiter Hilfssteuerraum 84 von dem zweiten Kolbenabschnitt 69, der zweiten Bohrung 71 sowie dem Flansch 55 begrenzt werden. Auf der vom zweiten Hilfssteuerraum 84 abgewandten Seite des zweiten Kolbenabschnittes 69 ist die Bohrung 71 über eine Belüftungsleitung 85 mit der Atmosphäre verbunden.

In der Auslöseventilbuchse 81 ist ein Auslösestößel 90 angeordnet, der überall radiales Spiel zur Auslöseventilbuchse aufweist. Beidseitig einer Einschnürung 91, die einen polygonalen Querschnitt aufweist, hat der Auslösestößel 90 Dichtflächen 92, 93. Die Auslöseventilbuchse 81 hat dazu korrespondierende Dichtflächen 94, 95, wobei zwischen den miteinander korrespondierenden Dichtflächen O-Ringe angeordnet sind. Die Dichtflächen 92, 93 des Auslösestößels 90 sind weiter voneinander beabstandet als die Dichtflächen 94, 95 der Auslöseventilbuchse 81, so daß unter Berücksichtigung der zwischenliegenden O-Ringe eine geringfügige axiale Beweglichkeit des Auslösestößels 90 gegeben ist. In seiner Lage gemäß Fig. 1 ist seine Dichtfläche 92 über den oberen O-Ring gegenüber der Dichtfläche 94 abgedichtet, so daß ein Hohlraum 96 zwischen drittem Kolbenabschnitt 80, Auslöseventilbuchse 81 und Auslösestößel 90 geschlossen ist. Der Hohlraum 96 ist über eine zentral durch den Hilfsventilschieber verlaufende Bohrung 97 sowie die Bohrungen 57 und 53 mit dem Reservoir 21 verbunden. Die Auslöseventilbuchse hat im Bereich der Einschnürung 91 des Stößels 90 radiale Bohrungen 99, die in den ersten Hilfssteuerraum 83 münden. In der Position des Stößels 90 gemäß Fig. 1 ist der Hilfssteuerraum 83 über die Bohrungen 99 und den Ringspalt zwischen Stößel und Auslöseventilbuchse 81 mit der Atmosphäre verbunden, denn die Dichtflächen 93, 95 sowie der zwischenliegende O-Ring geben eine Lüftungsöffnung frei.

Hauptventilschieber 41, Hilfsventilschieber 42, Steuerhülse 54 sowie das durch Auslösestößel 90 und Auslöseventilbuchse 81 definierte Auslöseventil 98 sind mit der Trägerbuchse 59 zu dem Steuerventilmodul 40 zusammengefaßt, der komplett durch Schrauben in die Bohrung 30 eingesetzt bzw. aus dieser entnommen werden kann.

Das Umschaltventil 79 ist in eine Nebenbohrung 100 eingesetzt und darin an einem Stellgewinde 101 einer Hülse 102 gehalten. Das Umschaltventil 79 hat einen in der Hülse 102 angeordneten Stößel 103, wobei zwischen Hülse und Stößel ein Ringspalt 104 ausgebildet ist. Am inneren Ende hat der Stößel 103 einen verbreiterten Kopf 105, der in Fig. 1 an der inneren Stirnfläche der Stellhülse 102 anliegt. Oberhalb des Kopfes 105 verbleibt ein Hohlraum 106 der Bohrung 100, der mit dem Kanal 78 verbunden ist und in den hinein der Kopf 105 schiebbar ist. Die Bohrung 100 ist über radiale Bohrungen 107 der Stellhülse 102 ständig mit dem Ringspalt 104 zwischen Stößel 103 und Hülse 102 verbunden. Unten trägt der Stößel 103 einen O-Ring 108, dem eine konische Dichtfläche 109 der Hülse 102 zugeordnet ist. Gemäß Fig. 1 verbleibt zwischen O-Ring 108 und konisch erweiterter Dichtfläche 109 eine Austrittsöffnung, die durch Schieben des Stößels 103 tiefer in die Bohrung 100 hinein schließbar ist. Die gezeigte Öffnungsposition des Stößels 103 stellt sich von selber ein, wenn in der Bohrung 106 den Stößel 103 nach außen treibende Druckluft vorhanden ist. In der gezeigten Öffnungsstellung ist jedoch der zweite Hilfssteuerraum 84 über den Kanal 78, die Bohrung 100, die radialen Bohrungen 107, den Ringspalt 104 sowie die Austrittsöffnung mit der Atmosphäre verbunden.

Für Einzelheiten der Drossel 77 wird auf Fig. 2 Bezug genommen. Demnach hat die Drossel 77 eine Drosselnadel 110 mit einem Schraubenkopf 111, die an einem Gewindeabschnitt 112 in einer Drosselbuchse 113 längsverstellbar gehalten ist. Die Drosselnadel 110 hat eine schwach konische Drosselspitze 114, die in einer zylindrischen Bohrung 115 der Drosselbuchse 113 verstellbar ist. Beidseitig der zylindrischen Bohrung 115 sind radiale Bohrungen 116, 117 der Drosselbuchse 113 angeordnet, die in äußere Ringnuten 118, 119 der Drosselbuchse 113 münden, die jeweils mit einem der beiden Abschnitte des die Drossel 77 enthaltenden Kanals 76 verbunden sind. Durch axiales Verstellen der Nadel 110 in der Drosselbuchse 113 kann der Durchlaßspalt zwischen Drosselspitze 114 und Bohrung 115 variiert werden, wodurch die Durchflußmenge zwischen den Ringspalten 118 und 119 beeinflußbar ist.

Die beschriebene Steuerventileinrichtung arbeitet wie folgt.

Fig. 1 gibt den unbetätigten Zustand wieder. Der Auslösehebel 23 kann von einer nicht dargestellten Federeinrichtung in der unbetätigten Lage gehalten sein. Er ist damit von den Stößeln 90, 103 von Auslöseventil 98 und Umschaltventil 79 beabstandet. Der Hohlraum 96 ist ständig mit dem Reservoir 21 verbunden, so daß der Auslösestößel 90 nachgiebig in der gezeichneten Position gehalten ist. In dieser Öffnungsposition des Auslöseventils 98 ist - wie schon oben erläutert - der Hilfssteuerraum 83 mit der Atmosphäre verbunden. Auch das Umschaltventil 79 befindet sich in der Öffnungsposition, so daß der zweite Hilfssteuerraum 84 ebenfalls mit Atmosphäre verbunden ist. Der Hilfsventilschieber 42 ist an seiner einen Stirnfläche innerhalb der Bohrung 57 und an seiner anderen Stirnfläche innerhalb des Hohlraums 96 druckluftbelastet und wird in der gezeichneten Stellung gehalten, da die erstgenannte Stirnfläche größer als die zweitgenannte ist. Infolgedessen ist die Anordnung der O-Ringe 63, 64 des Hilfsventilschiebers 42 zur Steuerhülse 54 so, daß der Hauptsteuerraum 44 mit dem Reservoir 21 verbunden ist. Das zwingt wiederum den Hauptventilschieber 41 in die gezeichnete Lage, in der er mittels des Dichtringes 46 den Arbeitshubraum 32 vom Reservoir 21 trennt und mit dem Entlüftungskanal 22 verbindet. Der Eintreibkolben 12 verbleibt somit unter dem Einfluß seiner Abdichtung zum Zylinder 11 in seiner oberen Endlage.

Wird der Auslösehebel 23 gemäß Fig. 3 um einen ersten Verstellweg geschwenkt, so stößt er mit seiner Innenseite zunächst gegen den Auslösestößel 90 des Auslöseventils 98 und schiebt diesen tiefer in die Auslöseventilbuchse 81 hinein. Schließlich gelangen die Dichtflächen 93, 95 zur gegenseitigen Abdichtung und wird die Abdichtung zwischen den Dichtflächen 92, 94 aufgehoben. Folglich wird die Verbindung des Hilfssteuerraumes 83 zur Atmosphäre aufgehoben und dessen Verbindung mit dem Hohlraum 96 und der darin befindlichen Druckluft aus dem Reservoir 21 bewirkt. Im ersten Hilfssteuerraum 83 beaufschlagt die Druckluft die erste Wirkfläche 72 des Hilfsventilschiebers 42, so daß dieser in Richtung des Hauptventilschiebers 41 verschoben wird. Der zweite Hilfssteuerraum 84 ist weiterhin über das nicht betätigte Umschaltventil 79 mit der Atmosphäre verbunden, so daß die zweite Wirkfläche 73 der Bewegung des Hilfsventilschiebers 42 in die gezeichnete Lage nicht entgegensteht. Dabei ist die erste Wirkfläche 72 so bemessen, daß sie bei Druckluftbeaufschlagung die durch unterschiedlich große, druckbeaufschlagte Stirnflächen bedingte Kraft in Gegenrichtung überwindet. Die Belüftungsbohrung 85 bewirkt bei jeder Bewegung des Hilfsventilschiebers 42 einen Druckausgleich des Hubvolumens auf der vom zweiten Hilfssteuerraum 84 abgewandten Seite des zweiten Kolbenabschnittes 69.

In dieser Position des Hilfsventilschiebers 42 dichtet der obere O-Ring 63 den Ringspalt zwischen zylindrischem Abschnitt des Hilfsventilschiebers und Steuerhülse 54 zum Reservoir 21 hin ab und ist der untere O-Ring 64 in den Bereich der Ringnut 65 der Steuerhülse 54 gerückt. Folglich ist der Hauptsteuerraum 44 über die Radialbohrungen 56, Ringnut 65 sowie Ringspalt zwischen Hilfsventilschieber 42 und Steuerhülse 54 mit den Radialbohrungen 61, 62 sowie den Ringsammelkanal 52 mit der Entlüftungsleitung 22 verbunden. Die Druckluft aus dem Reservoir 21 wirkt noch auf die kleine Wirkfläche 43 des Hauptventilschiebers 41 ein, so daß dieser in die gezeigte Position gedrückt wird. Druckluft aus dem Reservoir 21 gelangt durch die Bohrung 30 und den Kanal 31 in den Arbeitshubraum 32 und drückt den Eintreibkolben 12 nach unten. Zugleich strömt Druckluft über den Kanal 76 und die Drossel 77 in den zweiten Hilfssteuerraum 84 ein, wo sich jedoch wegen des weiterhin zur Atmosphäre geöffneten Umsteuerventils 79 kein Druck aufbauen kann, der den Hilfsventilschieber 42 in seine Ausgangslage zurücktreiben könnte. Wird jedoch der Auslösehebel 23 entlastet, so bewegt er sich in seine Ausgangsstellung gemäß Fig. 1 zurück, wobei der Auslösestößel 90 von der Druckluft im Hohlraum 96 ebenfalls in seine Öffnungsstellung zurückgebracht wird. Dann leert sich der erste Hilfssteuerraum 83 über die Auslaßöffnung des Auslöseventils 98 und der Druck an der ersten Wirkfläche 72 des Hilfsventilschiebers 42 fällt auf Atmosphärendruck ab. Infolge der verschiedenen Flächen an den beiden Stirnseiten des Hilfsventilschiebers 42 übt die dort zugleich anliegende Druckluft auf den Hilfsventilschieber eine Kraft in Richtung des Auslösestößels 90 aus, so daß der Schieber in seine Ausgangslage gemäß Fig. 1 zurückgelangt. Dann wird über den O-Ring 64 eine Abtrennung des Hauptsteuerraumes 44 von der Atmosphäre und infolge des Einrückens des O-Ringes 63 in die Ringnut 65 ein Verbinden des Hauptsteuerraumes 44 mit dem Reservoir 21 bewirkt. Dann liegt wiederum an der größeren Wirkfläche 45 und der kleineren Wirkfläche 43 des Hauptventilschiebers 41 Druckluft an, so daß diesen eine Kraft in seine Ausgangsposition gemäß Fig. 1 zurückbewegt, in der der Arbeitshubraum 32 vom Reservoir 21 abgetrennt und mit der Entlüftungsleitung 22 verbunden ist. In der Kolbenrückholkammer 15 enthaltene Rückholluft, vermag dann den Eintreibkolben 12 in seine Ausgangsstellung zurückzutreiben, wobei sie durch die radialen Öffnungen 17 nachströmt.

Soll die Steuerventileinrichtung als Automatikventil für Dauerschußbetrieb arbeiten, ist der Auslösehebel 23 gemäß Fig. 4 zumindest bis in eine zweite Schwenkposition zum Gehäuse 10 hinzuschwenken. Die zweite Schwenkposition ist dadurch gekennzeichnet, daß der O-Ring 108 des Stößels 103 dichtend an der Bohrung der Stellhülse 102 anliegt und den Spalt 104 zwischen Stößel und Stellhülse schließt. Vom Erreichen des zweiten Stellweges an kann also im zweiten Hilfssteuerraum 84 anfallende Druckluft nicht über den Kanal 78 und das Umschaltventil 79 entweichen und sich im zweiten Hilfssteuerraum ein erhöhter Luftdruck aufbauen.

Bei Betätigung des Auslösehebels 23 um zumindest den zweiten Verstellweg spielen sich zunächst dieselben Vorgänge ab, wie sie bei Einzelschußbetrieb durch Betätigen um zumindest den ersten Verstellweg bis zum Loslassen des Auslösehebels ablaufen. Dabei spielt es keine Rolle, ob der Auslösehebel 23 zunächst um den ersten Verstellweg und nach einem ersten Schuß bis zum zweiten Verstellweg oder direkt bis zum zweiten Verstellweg verstellt wird. Ist jedoch der zweite Verstellweg erreicht, baut sich nach dem Verschieben des Hauptventilschiebers 41 in die Öffnungsstellung über den Kanal 76 und die Drossel 77 im zweiten Hilfssteuerraum 84 allmählich ein erhöhter Luftdruck auf. Das Anwachsen dieses Luftdruckes hängt von der Drosseleinstellung ab. Er belastet den Hilfsventilschieber 42 zusätzlich in Richtung des Auslösestößels 90. Die zweite Wirkfläche 73 und der Druckanstieg sind so bemessen, daß diese zusätzliche Kraft entgegen der Kraft durch Druckeinwirkung auf die erste Wirkfläche 72 und mit der resultierenden Kraft aus der Druckeinwirkung auf die beiden Stirnflächen den Hilfsventilschieber 42 zum Auslösestößel 90 hin verschiebt. Hierdurch wird wiederum der O-Ring 64 in Dichtposition an der Innenwand der Steuerhülse 54 gebracht und der O-Ring 63 in die Ringnut 65 hinein bewegt, so daß die Verbindung des Hauptsteuerraumes 44 mit der Entlüftungsleitung 22 gesperrt und der Hauptsteuerraum mit dem Reservoir 21 verbunden wird. Das hat wiederum ein Verschieben des Hauptventilschiebers 41 in die Schließstellung zur Folge, in der die Verbindung zwischen Reservoir 21 und Kanal 31 geschlossen und der Kanal 31 mit der Entlüftungsleitung 22 verbunden ist. Bei der Rückholbewegung des Kolbens 12 vermag also die darüber im Zylinder angeordnete Luft aus der Entlüftungsleitung 22 zu entweichen.

Durch die Verbindung des Kanals 31 über den Entlüftungskanal 22 mit der Atmosphäre wird aber auch über den Kanal 76 und die Drossel 77 der Druck im zweiten Hilfssteuerraum 84 heruntergezogen und wird die den Hilfsventilschieber 42 zum Auslösestößel 90 drückende Kraft vermindert. Wenn der Kolben 12 seinen oberen Totpunkt erreicht hat, sinkt der Druck im zweiten Hilfssteuerraum 84 so sehr ab, daß der auf die erste Wirkfläche 72 wirkende Druck entgegen der resultierenden aus der Druckeinwirkung auf die beiden Stirnflächen den Hilfsventilschieber 42 in seine obere Lage zurückzuschieben vermag, in der die Verbindung des Hauptsteuerraumes 44 mit dem Reservoir 21 unterbunden und der Hauptsteuerraum mit der Entlüftungsleitung 22 verbunden ist. Dann öffnet der Hauptventilschieber und ein neues Arbeitsspiel des Kolbens 12 beginnt. Die Arbeitsspiele wiederholen sich solange, wie der Auslösehebel 23 um den zweiten Verstellweg betätigt bleibt. Die Ausstattung von Auslöseventil 98 und Umschaltventil 79 mit Stößeln 90 und 103 ermöglicht ein weiteres Verschwenken des Auslösehebels 23, das die Handhabung des Eintreibgerätes erleichtert. Wird jedoch der Auslösehebel 23 freigegeben, werden die Stößel 90, 103 durch den Druck in den Hohlräumen 96, 106 weiter aus der Buchse 81 bzw. der Schraubhülse 102 herausgedrückt, bis sie die Verbindung der ersten Hilfssteuerkammer 83 und der zweiten Hilfssteuerkammer 84 mit der Atmosphäre freigeben. Infolgedessen fällt der Druck an der ersten Wirkfläche 72 und der zweiten Wirkfläche 73 auf Atmosphärendruck ab, so daß der Hilfsventilschieber 42 ausschließlich an seinen beiden Stirnflächen von Druckluft beaufschlagt ist. Folglich wird er zum Auslösestößel 90 hin verschoben, so daß die Hauptsteuerkammer 44 von der Entlüftungsleitung 22 getrennt und mit dem Reservoir 21 verbunden wird. Hierdurch kehrt der Hauptventilschieber 41 in seine Schließpostion zurück und der Kanal 31 wird vom Reservoir 21 getrennt und mit dem Entlüftungskanal 22 verbunden. Druckluft aus der Kolbenrückholkammer 15 drückt dann den Arbeitskolben 12 in den oberen Totpunkt zurück.

## Patentansprüche

1. Steuerventileinrichtung an einem mit Druckluft betriebenen Gerät zum Eintreiben von Befestigungsmitteln, mit dem einzelne oder fortlaufende Arbeitsspiele eines Arbeitskolbens (12), dessen Rückhub von einem Rückholraum (15) bewirkt wird wobei ein Arbeitsspiel besteht aus einem einzigen Arbeitshub des Kolbens (12) zum Eintreiben eines Befestigungsmittels, dem sich ein Rückhub anschließt, mit einem in einer Druck- und Entlüftungsleitung (31) für den Arbeitshubraum (32) angeordneten, druckgesteuerten stufenförmigen Hauptventilschieber (41), dessen kleinere Kolbenfläche (43) einem Druckluftvorratsraum (21) und dessen größere Kolbenfläche (45) einem Hauptsteuerraum (44) zugewandt ist, der zum Steuern von fortlaufenden Arbeitsspielen be- und entlüftbar ist, einem koaxial zum Hauptventilschieber (41) beweglich gelagerten gestuften Hilfsventilschieber (42), wobei eine erste Wirkfläche (72) des Hilfsventilschiebers mit Hilfe eines Auslöseventils (98) wahlweise mit der Atmosphäre oder dem Druckluftvorratsraum (21) verbindbar ist zum Zuführen eines Steuerimpulses zur Verstellung des Hilfsventilschiebers (42) in eine erste axiale Stellung, in der der Hauptsteuerraum (44) mit der Atmosphäre verbunden ist zur Verstellung des Hauptventilschiebers (41) in die Öffnungsstellung und eine entgegengesetzt gerichtete zweite Wirkfläche (73) des Hilfsventilschiebers mit einem mit einem Hubraum (32) des Kolbens verbundenen Kanal (76) verbunden ist, über den ein Umsteuerimpuls zugeführt wird zur Verstellung des Hilfsventilschieber (41) in eine zweite axiale Stellung, in der der Hauptsteuerraum (44) mit dem Druckluftvorratsraum (21) verbunden ist zur Verstellung des Hauptventilschiebers (43) in die Schließstellung, wobei der Hilfsventilschieber (42) vom Druck des Druckluftvorratsraums in die erste Stellung zurückverstellt wird, wenn der Druck an seiner zweiten Wirkfläche einen vorgegebenen Wert unterschreitet, wobei die zweite Wirkfläche (73) des Hilfsventilschiebers (42) mit einem dem Auslöser (23) des Auslöseventils (98) zugeordnetem Umschaltventil (79) verbunden ist, das in der unbetätigten Stellung des Auslösers mit Atmosphäre verbunden und bei Betätigung des Auslösers dichtend verschlossen ist und das Umschaltventil (79) und das Auslöseventil (98) so ausgeführt sind, daß zur Betätigung des Auslöseventils (98) der Auslöser (23) aus der Ruhestellung heraus um einen ersten Verstellweg betätigt wird und nach einem sich an den ersten anschließenden zweiten Verstellweg das Umschaltventil (79) betätigt wird, während das Auslöseventil (98) weiterhin aktiviert bleibt, dadurch gekennzeichnet, daß das Umschaltventil (79) einen in Verstellrichtung des Auslösers (23) verschieblichen Stößel (103) hat, der Stößel bei Verschiebung über eine Öffnungsposition hinweg eine die zweite Wirkfläche (73) des Hilfsventilschiebers (42) mit Atmosphäre verbindende Austrittsöffnung des Umschaltventils (79) schließt, der Auslöser (23) den Stößel (103) bei Betätigung um den zweiten Verstellweg über die Öffnungsposition hinwegschiebt und der Stößel (103) für eine Bewegung zur Öffnungsposition zurück nachgiebig belastet ist.

2. Steuerventileinrichtung nach Anspruch 1, dadurch gekennzeichnet, daß zwischen Stößel (103) und einer Stößelführung (102) mindestens ein Längsspalt (104) angeordnet ist, der einerseits mit der zweiten Wirkfläche (73) des Hilfsventilschiebers verbunden ist und andererseits in einer Austrittsöffnung mündet, und der Stößel einen O-Ring (108) an einer Position trägt, auf der dieser beim Verschieben des Stößels über die Öffnungsposition hinweg in eine die Austrittsöffnung zwischen Stößel und Stößelführung schließende Position schiebt.

3. Steuerventileinrichtung nach Anspruch 1 oder 2, dadurch gekennzeichnet, daß der Stößel (103) in einen mit der zweiten Wirkfläche (73) des Hilfsventilschiebers (42) verbunden Hohlraum (106) eintaucht.

4. Steuerventileinrichtung nach Anspruch 2 oder 3, dadurch gekennzeichnet, daß die Stößelführung (102) eine den O-Ring (108) in der Öffnungsposition aufnehmende Erweiterung (109) hat.

5. Steuerventileinrichtung nach einem der Ansprüche 1 bis 4, dadurch gekennzeichnet, daß die Stößelführung (102) in einer in ein Stellgewinde geschraubten Stellhülse (102) ausgebildet ist.

6. Steuerventileinrichtung nach einem der Ansprüche 1 bis 5, dadurch gekennzeichnet, daß der Stößel (103) einen die Verschiebung zum Auslöser (23) durch Anlage an einer führungsfesten Anschlagfläche begrenzenden Kopf (105) hat.

7. Steuerventileinrichtung nach Anspruch 5 und 6, dadurch gekennzeichnet, daß die Stellhülse (102) neben einer stirnseitigen Anschlagfläche mindestens eine den Längsspalt (104) mit einer Verbindung zur zweiten Wirkfläche (73) verbindende Querbohrung (107) hat.

8. Steuerventileinrichtung nach einem der Ansprüche 1 bis 7, dadurch gekennzeichnet, daß der Auslöser ein Schwenkhebel (23) mit einer Auslöserfläche (25) für Ventilbetätigung ist und das Umschaltventil (79) weiter von einem Schwenklager (24) des Hebels weg als das Auslöseventil (98) angeordnet ist.

9. Steuerventilanordnung nach einem der Ansprüche 1 bis 8, bei der in einer mittigen Durchbohrung (53) des Hauptventilschiebers (41) eine feststehende Steuerhülse (54) dichtend eingreift, die vorzugsweise über einen radialen Flansch (55) den Hauptsteuerraum (44) begrenzt und in diesen mündende radiale Bohrungen (56) hat, der Hilfsventilschieber (42) unter Ringspaltbildung in einer mittigen Steuerhülsenbohrung (57) geführt ist und der Ringspalt an der vom Hauptventilschieber (41) abgewandten Seite einen Verbindungsweg zur Atmosphäre hat, dadurch gekennzeichnet, daß die radialen Bohrungen (56) in eine konzentrische Ringnut (65) der Steuerhülsenbohrung (57) münden, der Hilfsventilschieber (42) zwei axial voneinander beabstandete O-Ringe (63, 64) trägt, von denen in der ersten axialen Stellung der dem Verbindungsweg zur Atmosphäre zugewandte einen Durchströmspalt zum Verbindungsweg freilassend in die Ringnut (65) eingreift und der andere den Ringspalt zur Durchbohrung (53) des Hauptventilschiebers (43) hin abdichtend an der Steuerhülsenbohrung (57) anliegt und von denen in der zweiten axialen Stellung der dem Hauptventilschieber (41) zugewandte einen Durchströmspalt zu dessen Durchbohrung (53) hin freilassend in die Ringnut (65) eingreift und der andere den Ringspalt zum Verbindungsweg zur Atmosphäre hin abdichtend an der Steuerhülsenbohrung (57) anliegt.

10. Steuerventileinrichtung nach einem der Ansprüche 1 bis 9, dadurch gekennzeichnet, daß die erste Wirkfläche (72) des Hilfsventilschiebers (42) vom Hauptventilschieber (41) abgewandt an einem ersten Kolbenabschnitt (68) ausgebildet ist, der erste Kolbenabschnitt abdichtend in einem ersten Hilfssteuerraum (83) geführt ist, der durch das unbetätigte Auslöseventil (98) mit Atmosphäre und durch das betätigte Auslöseventil mit dem Reservoir (21) verbunden ist, daß die zweite Wirkfläche (73) des Hilfsventilschiebers (42) dem Hauptventilschieber (41) zugewandt an einem zweiten Kolbenabschnitt (69) ausgebildet ist, der zweite Kolbenabschnitt abdichtend in einem zweiten Hilfssteuerraum (84) geführt ist, der mit einem Hubraum (32) des Kolbens (12) verbunden ist.

11. Steuerventileinrichtung nach Anspruch 9 oder 10, dadurch gekennzeichnet, daß der radiale Flansch (55) der Steuerhülse (54) in einer Aufnahme (58) einer konzentrischen Trägerbuchse (59) eingesetzt ist und der erste und der zweite Kolbenabschnitt (68, 69) abdichtend in ersten und zweiten Bohrungen (70, 71) der Buchse geführt sind.

12. Steuerventileinrichtung nach Anspruch 11, dadurch gekennzeichnet, daß der radiale Flansch (55) der Steuerhülse (54) und die Trägerbuchse (59) radiale Bohrungen (61, 62) haben und die radialen Bohrungen (62) der Buchse in einem Ringsammelkanal (52) des Verbindungswegs zur Atmosphäre münden.

13. Steuerventileinrichtung nach einem der Ansprüche 9 bis 12, dadurch gekennzeichnet, daß der radiale Flansch (55) der Steuerhülse (54) auf der vom Hauptventilschieber (41) abgewandten Seite einen Buchsenansatz (66) hat, in dem ein O-Ring (67) des Hilfsventilschiebers (42) abdichtend geführt ist.

14. Steuerventileinrichtung nach Anspruch 13, dadurch gekennzeichnet, daß die Trägerbuchse (59) im Bereich des Buchsenansatzes (66) radiale Bohrungen (74) und außen einen damit kommunizierenden Ringspeisekanal (75) hat, der mit einem Hubraum (32) des Kolbens (12) verbunden ist.

15. Steuerventileinrichtung nach einem der Ansprüche 1 bis 14, dadurch gekennzeichnet, daß das Auslöseventil (98) einen in Verstellrichtung des Auslösers (23) verschieblichen Auslösestößel (90) hat, der bei Verschiebung über eine Öffnungsposition hinweg eine die erste Wirkfläche (72) des Hilfsventilschiebers (42) mit der Atmosphäre verbindende Lüftungsöffnung des Auslöseventils (98) schließt und eine die erste Wirkfläche mit Druckluft verbindende Druckluftöffnung des Auslöseventils öffnet, der Auslöser (23) den Stößel (90) bei Betätigung um den ersten Verstellweg über die Öffnungsposition hinwegschiebt und der Auslösestößel (90) für eine Bewegung zur Öffnungsposition nachgiebig belastet ist.

16. Steuerventileinrichtung nach Anspruch 15, dadurch gekennzeichnet, daß der Auslösestößel (90) eine Einschnürung (91) und Dichtflächen (92, 93) an Abschnitten vergrößerten Durchmessers beidseitig der Einschnürung hat, daß der Auslösestößel (90) in eine Auslöseventilbuchse (81) mit zu den Dichtflächen des Auslösestößels korrespondierenden Dichtflächen (94, 95) eingesetzt ist, welche voneinander einen geringeren Axialabstand als die Dichtflächen des Auslösestößels haben, so daß die korrespondierenden Dichtflächen durch axiales Verschieben des Stößels wechselweise in abdichtende Anlage aneinander bringbar sind, daß die einen korrespondierenden Dichtflächen (93, 95) der Lüftungsöffnung zur Atmosphäre und die anderen korrespondierenden Dichtflächen (92, 94) der Druckluftöffnung des Auslöseventils (98) zugeordnet sind und ein Ringspalt zwischen Auslösestößel (90) und Auslöseventilbuchse (81) mit radialen Bohrungen (99) der Auslöseventilbuchse verbunden ist, die wiederum mit der ersten Wirkfläche (72) des Hilfsventilschiebers (42) verbunden sind.

17. Steuerventileinrichtung nach Anspruch 16, dadurch gekennzeichnet, daß der Stößel (90) mit dem der Druckluftöffnung zugeordneten Ende in einen mit Druckluft verbundenen Hohlraum (96) erstreckt ist.

18. Steuerventileinrichtung nach einem der Ansprüche 1 bis 17, dadurch gekennzeichnet, daß das Auslöseventil (98) koaxial zur Achse von Hauptventilschieber (41) und Hilfsventilschieber (42) angeordnet ist.

19. Steuerventileinrichtung nach einem der Ansprüche 16 bis 18, dadurch gekennzeichnet, daß die Auslöseventilbuchse (81) in die erste Bohrung (70) der Buchse (59) eingesetzt ist und darin mit einem Radialflansch (82) abdichtend gehalten ist, daß die Auslöseventilbuchse (81) einen dritten Kolbenabschnitt (80) des Hilfsventilschiebers (42) abdichtend führt, wobei zwischen drittem Kolbenabschnitt (80) und Auslösestößel (90) der Hohlraum (96) ausgebildet ist, daß im Hilfsventilschieber (42) eine diesen axial vollständig durchsetzende Druckluftbohrung (97) zur Verbindung von Steuerhülsenbohrung (57) und Hohlraum (96) vorgesehen ist, und daß der erste Kolbenabschnitt (68) des Hilfsventilschiebers topfartig ausgebildet ist und in den Ringspalt zwischen Buchse (59) und Auslöseventilbuchse (81) eingreift.

20. Steuerventileinrichtung nach einem der Ansprüche 1 bis 19, dadurch gekennzeichnet, daß der Hauptventilschieber (41) an seinem größeren Kolben in einer Buchse (48) geführt ist, die einen Dichtungsrand (47) für den kleineren Kolben des Hauptventilschiebers in dessen Öffnungsstellung hat, ein Spalt (49) zwischen Hauptventilschieber (41) und Buchse in dessen Schließstellung einen Verbindungskanal (31) zum Arbeitshubraum (32) mit einem Innenraumteil (50) der Buchse (48) verbindet und dieser durch den großen Kolben des Hauptventilschiebers vom Hauptsteuerraum (44) getrennte Innenraumteil über radiale Durchbrüche (51) ständig mit Atmosphäre verbunden ist.

21. Steuerventileinrichtung nach Anspruch 20, dadurch gekennzeichnet, daß die Buchse (48) in der Trägerbuchse (59) eingesetzt ist.

22. Steuerventileinrichtung nach einem der Ansprüche 11 bis 21, dadurch gekennzeichnet, daß die Trägerbuchse (59) als eine in ihr geführte bzw. eingesetzte Komponenten enthaltendes Steuerventilmodul (40) mit Einschraubgewinde (60) ausgeführt ist.

23. Steuerventileinrichtung nach einem der Ansprüche 1 bis 22, dadurch gekennzeichnet, daß die zweite Wirkfläche (73) des Hilfsventilschiebers (42) über einen Kanal (76) mit dem Arbeitshubraum (32) des Kolbens (12) verbunden ist und der Kanal ein Drosselorgan (77) enthält.

24. Steuerventileinrichtung nach Anspruch 22 und 23, dadurch gekennzeichnet, daß das Drosselorgan (77) außerhalb des Steuerventilmoduls (40) angeordnet ist.

## Claims

1. Control valve means for a pressurized air-operated device for driving in fasteners, by which single or continuous working cycles of a working piston (12) are effected, the return stroke of which is effected by a return chamber (15), one working cycle comprising a single working stroke of the piston (12) for driving in a fastener followed by a return stroke, which comprises a pressure-controlled stepped main valve spool (41) located in a pressure and vent passage (31) for the working stroke chamber (32) and having a smaller piston area (43) facing a compressed air reservoir (21) and having a larger piston area (45) facing a main control space (44) which can be pressurized or vented for controlling continuous working cycles, a stepped auxiliary valve spool (42) mounted for movement coaxial of the main valve spool (41), a first effective area (72) of the auxiliary valve spool being selectively connectable to the atmosphere or the compressed air reservoir (21) by means of a trigger valve (98) for supplying a control pulse in order to displace the auxiliary valve spool (42) into a first axial position in which the main control chamber (44) is connected to the atmosphere to displace the main valve spool (41) into its open position, and an opposedly facing second effective area (73) of the auxiliary valve spool being connected to a passage (76) connected to a working stroke chamber of the piston through which passage a reverse pulse is supplied in order to displace the auxiliary valve spool (41) into a second axial position in which the main control chamber (44) is connected to the compressed air reservoir (21) to displace the main valve spool (43) into its closed position, wherein the auxiliary valve spool (42) is returned to its first position by the pressure of the compressed air reservoir if the pressure on said second effective area falls below a predetermined value, said second effective area (73) of the auxiliary valve spool (42) being connected to a reversing valve (79) associated to the trigger (23) of the trigger valve (98) which reversing valve (79) is connected to the atmosphere in the non-actuated position of the trigger and is sealingly closed in the actuated position of the trigger, and the trigger valve (98) is designed such that to actuate the trigger valve (98) the trigger (23) is actuated from its rest position by a first length of travel and, after a second length of travel following the first length, the reversing valve (79) is actuated while the trigger valve (98) is maintained to be actuated, characterized in that the reversing valve (79) comprises a tappet (103) being displaceable in the moving direction of the trigger (23), said tappet closes an outlet port of the reversing valve (79) connecting the second effective area (73) of the auxiliary valve spool (42) to the atmosphere when being moved over an open position, the trigger (23) in its actuated position moves said tappet (103) over the open position by the second length of travel, and the tappet (103) is flexibly loaded for a movement back to the open position.

2. The control valve device according to claim 1, characterized in that between said tappet (103) and a tappet guide (102) at least one longitudinal recess (104) is provided which, on the one side, is connected to the second effective area (73) of the auxiliary valve spool and, on the other side, leads into an outlet port, and the tappet comprises an O-ring (108) at a position, at which said O-ring moves into a position closing the outlet port between the tappet and the tappet guide while moving said tappet over the open position.

3. The control valve device according to claim 1 or 2, characterized in that said tappet (103) enters a hollow space (106) connected to the second effective area (73) of the auxiliary valve spool (42).

4. The control valve device according to claim 2 or 3, characterized in that the tappet guide (102) comprises an expansion (109) receiving the O-ring (108) in the open position.

5. The control valve device according to any of the claims 1 to 4, characterized in that the tappet guide (102) is defined within an adjusting sleeve (102) screwed into an adjusting thread.

6. The control valve device according to any of the claims 1 to 5, characterized in that the tappet (103) includes a head (105) limiting the displacement to the trigger (23) by engaging to a non-translatable abutment portion.

7. The control valve device according to claims 5 and 6, characterized in that, besides an abutment portion on the face, the adjusting sleeve (102) comprises at least one cross boring (107) connecting the longitudinal recess (104) with a connection to the second effective area (73).

8. The control valve device according to any of the claims 1 to 7, characterized in that the trigger is a pivoted lever (23) including a trigger surface (25) for valve actuation, and the reversing valve (79) is arranged at a larger distance from a pivot bearing (24) of the lever than the trigger valve (98).

9. The control valve device according to any of the claims 1 to 8, wherein a fixedly control sleeve (54) sealingly engages a central bore (53) of the main valve spool (41) which sleeve preferably confines the main control space (44) by means of a radial flange (55) and includes radial bores (56) ending in said main control space, the auxiliary valve spool (42) is guided within a central control sleeve bore (57) by defining an annular space, and said annular space is connected to the atmosphere at the side opposite to the main valve spool (41), characterized in that the radial bores (56) end in an concentric annular groove (65) of the control sleeve bore (57), the auxiliary valve spool (42) comprises two axially spaced O-rings (63, 64), the one O-ring of which facing the connection to the atmosphere is engaging the annular groove (65) in the first axial position by sparing a flow-through recess to the connection while the other one is engaging the control sleeve bore (57) by sealing the annular space towards the through bore (53) of the main valve spool (43), and the other O-ring of which facing the main valve spool (41) is engaging the annular groove (65) in the second axial position by sparing a flow-through recess towards the through bore (53) thereof while the other one is engaging the control sleeve bore (57) by sealing the annular space towards the connection to the atmosphere.

10. The control valve device according to any of the claims 1 to 9, characterized in that the first effective area (72) of the auxiliary valve spool (42) opposite to the main valve spool (41) is defined by a first piston portion (68), the first piston portion (68) is sealingly guided within a first auxiliary control space (83) which is connected to atmosphere by means of the non-actuated trigger valve (98) and is connected to the reservoir (21) by means of the actuated trigger valve, that the second effective area (73) of the auxiliary valve spool (42) facing the main valve spool (42) is defined by a second piston portion (69), the second piston portion is sealingly guided within a second auxiliary control space (84) which is connected to a working stroke chamber (32) of the piston (12).

11. The control valve device according to claim 9 or 10, characterized in that the radial flange (55) of the control sleeve (54) is inserted into an accommodation (58) of a concentric carrier sleeve (59), and the first and the second piston portions (68, 69) are sealingly guided within first and second bores (70, 71).

12. The control valve device according to claim 11, characterized in that the radial flange (55) of the control sleeve (54) and the carrier sleeve (59) comprise radial bores (61, 62) and the radial bores (62) of the sleeve end in an annular collecting passage (52) of the connection to the atmosphere.

13. The control valve device according to any of the claims 9 to 12, characterized in that the radial flange (55) of the control sleeve (54) comprises a sleeve neck (66) on the side opposite to the main valve spool (41), within which neck an O-ring (67) of the auxiliary valve spool (42) is sealingly guided.

14. The control valve device according to claim 13, characterized in that within the area of the sleeve neck (66) the carrier sleeve (59) includes radial bores (71) and an annular supply passage (75) outside communicating with said bores which annular supply passage is connected with a working stroke chamber (32) of the piston (12).

15. The control valve device according to any of the claims 1 to 14, characterized in that the trigger valve (98) comprises a trigger tappet (90) being displaceable in the moving direction of the trigger (23) which trigger tappet closes a vent hole of the trigger valve (98) connecting the first effective area (72) of the auxiliary valve spool (42) to the atmosphere when being moved over an open position and opens a compressed-air hole of the trigger valve connecting the first effective area to compressed air, that the trigger (23) upon actuation moves said tappet (90) over the open position by the first length of travel, and the trigger tappet (90) is flexibly loaded for a movement towards the open position.

16. The control valve device according to claim 15, characterized in that the trigger tappet (90) comprises a constriction (91) and sealing surfaces (92, 93) on enlarged diameter portions at both sides of said constriction, that the trigger tappet (90) is inserted into a trigger valve sleeve (81) with sealing surfaces (94, 95) corresponding to the sealing surfaces of the trigger tappet (90) which sealing surfaces are spaced from each other by a smaller axial spacing than the sealing surfaces of the trigger tappet so that the corresponding sealing surfaces are adapted to sealingly engage each other in turns by axial movement of the tappet, that the one corresponding sealing surfaces (93, 95) are associated to the vent hole to the atmosphere and the other corresponding sealing surfaces (92, 94) are associated to the compressed-air hole of the trigger valve (98) and annular recess between the trigger tappet (90) and the trigger valve sleeve (81) is connected to radial bores (99) of the trigger valve sleeve which in return are connected to the first effective area (72) of the auxiliary valve spool (42).

17. The control valve device according to claim 16, characterized in that the tappet (90) with its end associated to the compressed-air hole extends into a hollow space (96) connected to compressed air.

18. The control valve device according to any of the claims 1 to 17, characterized in that the trigger valve (98) is arranged coaxial of the axis of the main valve spool (41) and the auxiliary valve spool (42).

19. The control valve device according to any of the claims 16 to 18, characterized in that the trigger valve sleeve (81) is inserted into the first bore (70) of the sleeve (59) and is sealingly supported there by means of a radial flange (82), that the trigger valve sleeve (81) sealingly guides a third piston portion (80) of the auxiliary valve spool (42), the hollow space (96) being defined between said third piston portion (80) and said trigger tappet (90), that within the auxiliary valve spool (42) a compressed-air bore (97) is provided for connecting the control sleeve bore (57) to the hollow space (96) which compressed-air bore completely penetrates said auxiliary valve spool axially, and that the first piston portion (68) of the auxiliary valve spool is defined pot-like and engages the annular recess between the sleeve (59) and the trigger valve sleeve (81).

20. The control valve device according to any of the claims 1 to 19, characterized in that the main valve spool (41) with its larger piston is guided within a sleeve (48) which includes a sealing edge (47) for the smaller piston of the auxiliary valve spool in the open position thereof, a recess (49) between the main valve spool (41) and the sleeve connects a connecting passage (31) to the working stroke chamber (32) with an interior space portion (50) of the sleeve (48), with the main valve spool being in the closed position, and this interior space portion separated from the main control chamber (44) by the large piston of the main valve spool is continuously connected to the atmosphere by means of radial breakings through (51).

21. The control valve device according to claim 20, characterized in that the sleeve (48) is inserted into the carrier sleeve (59).

22. The control valve device according to any of the claims 11 to 21, characterized in that the carrier sleeve (59) is defined as a control valve module (40) having a screw thread (60) which includes components guided or inserted therein.

23. The control valve device according to any of the claims 1 to 22, characterized in that the second effective area (73) of the auxiliary valve spool (42) is connected to the working stroke chamber (32) of the piston (12) by means of a passage (76) and said passage includes a throttle (77).

24. The control valve device according to claims 22 and 23, characterized in that said throttle (77) is arranged outside the control valve module (40).

## Revendications

1. Dispositif de vanne pilote monté dans un appareil pneumatique destiné à enfoncer des moyens de fixation, permettant des cycles de fonctionnement individuels ou des cycles de fonctionnement répétitifs d'un piston moteur (12), dont la course de retour est commandée par une chambre de rappel (15), un cycle de fonctionnement étant constitué par une course motrice unique du piston (12) destinée à enfoncer un moyen de fixation, suivie d'une course de retour,
dispositif comportant un obturateur de vanne principal (41) à gradins commandé par pression et disposé dans une canalisation d'envoi de pression et de décharge (31) pour le volume de travail (32),
la petite surface de piston (43) de cet obturateur étant tourné vers une chambre de réserve d'air comprimé (21) et la grande surface de piston (45) de cet obturateur étant tournée vers une chambre de commande principale (44), qui peut être alimentée en air et purgée pour la commande de cycles de fonctionnement répétitifs,
un obturateur de vanne auxiliaire (42) étagé étant disposé d'une manière mobile coaxialement à l'obturateur de vanne principale (41),
une première surface active (72) de cet obturateur de vanne auxiliaire pouvant être reliée à volonté, grâce à une vanne de déclenchement (98), à l'atmosphère ou à la chambre de réserve d'air comprimé (21) pour amener une impulsion de commande de déplacement de cet obturateur de vanne auxiliaire (42) jusqu'à une première position axiale, dans laquelle la chambre de commande principale (44) est reliée à l'atmosphère pour déplacer l'obturateur de vanne principal (41) jusqu'à sa position d'ouverture
et une deuxième surface active (73), orientée à l'opposé, de cet obturateur de vanne auxiliaire étant reliée à un canal (76), relié lui-même à la chambre de travail (32) du piston, et par lequel une impulsion de commande de retour est amenée pour déplacer l'obturateur de vanne auxiliaire (41) jusqu'à une seconde position axiale, dans laquelle la chambre de commande principale (44) est reliée à la chambre de réserve d'air comprimé (21) pour déplacer l'obturateur de vanne principal (43) jusqu'à la position de fermeture,
l'obturateur de vanne auxiliaire (42) étant ramené par la pression de la chambre de réserve d'air comprimé à la première position, si la pression sur sa deuxième surface active est inférieure à une valeur prédéterminée,
la deuxième surface active (73) de l'obturateur de vanne auxiliaire (42) étant reliée à une soupape d'inversion (79) associée au déclencheur (23) de la vanne de déclenchement (98) cette soupape (79) étant reliée à l'atmosphère quand le déclenchement est en position de repos, et étant fermée d'une manière étanche lorsque le déclencheur est actionné,
la soupape d'inversion (79) et la vanne de déclenchement (98) étant exécutées de manière telle que, pour actionner la vanne de déclenchement (98), le déclencheur (23) est actionné de manière à effectuer un premier déplacement à partir de la position de repos et, après un deuxième déplacement qui fait suite au premier, la soupape d'inversion (79) est actionnée, alors que la vanne de déclenchement (98) continue de rester activée,
caractérisé en ce que la soupape d'inversion (79) comporte un poussoir (103) mobile dans la direction de déplacement du déclencheur (23),
en ce que le poussoir ferme, en dépassant une position d'ouverture, une ouverture de sortie de la soupape d'inversion (79) reliant à l'atmosphère la deuxième surface active (73) de l'obturateur de vanne auxiliaire (42),
en ce que le déclencheur (23) déplace le poussoir (103), lors de la commande du deuxième déplacement, en dépassant la position d'ouverture
et en ce que le poussoir (103) est chargé élastiquement pour un mouvement de retour vers la position d'ouverture.

2. Dispositif de vanne pilote selon la revendication 1,
caractérisé en ce qu'il existe, entre le poussoir (103) et un guidage de poussoir (102), au moins une fente longitudinale (104), reliée d'un côté à la deuxième surface active (73) de l'obturateur de vanne auxiliaire et débouchant de l'autre côté dans une ouverture de sortie,
et en ce que le poussoir porte un joint torique (108) dans une position où celui-ci, lors du passage du poussoir par la position d'ouverture, vient prendre une position qui ferme l'ouverture de sortie entre le poussoir et le guidage du poussoir.

3. Dispositif de vanne pilote selon la revendication 1 ou 2, caractérisé en ce que le poussoir (103) pénètre dans une cavité (106) reliée à la deuxième surface active (73) de l'obturateur de vanne auxiliaire (42).

4. Dispositif de vanne pilote selon la revendication 2 ou 3, caractérisé en ce que le guidage (102) du poussoir comporte un élargissement (109) qui reçoit le joint torique (108) dans la position d'ouverture.

5. Dispositif de vanne pilote selon l'une des revendications 1 à 4, caractérisé en ce que le guidage du poussoir est constitué par une douille de maintien (102) vissée dans un filetage de maintien.

6. Dispositif de vanne pilote selon l'une des revendications 1 à 5, caractérisé en ce que le poussoir (103) a une tête (105) limitant son déplacement vers le déclencheur (23) par appui sur une surface d'arrêt solidaire de guidage.

7. Dispositif de vanne pilote selon les revendications 5 et 6, caractérisé en ce que la douille de maintien (102) comporte, à côté d'une surface de butée frontale, au moins un perçage transversal (107) reliant la fente longitudinale (104) à une liaison vers la deuxième surface active (73).

8. Dispositif de vanne pilote selon l'une des revendications 5 à 7, caractérisé en ce que le déclencheur est un levier pivotant (23) comportant une surface de déclencheur (25) pour l'actionnement de la vanne et en ce que la soupape d'inversion (79) est plus éloignée du pivot (24) du levier que la soupape de déclenchement (98).

9. Dispositif de vanne pilote selon l'une des revendications 1 à 8,
dans lequel une douille de commande fixe (54) vient en prise d'une manière étanche dans un perçage médian (53) de l'obturateur de vanne principal (41), limite de préférence la chambre de commande principale (44) par l'intermédiaire d'une collerette radiale (55) et présente des perçages radiaux (56) débouchant dans cette chambre,
l'obturateur de vanne auxiliaire (42) étant guidé dans un perçage médian (57) de cette douille de commande avec formation d'une fente annulaire ayant un chemin de liaison à l'atmosphère du côté opposé à l'obturateur de vanne principal (41),
caractérisé en ce que les perçages radiaux (56) débouchent dans une rainure annulaire concentrique (65) du perçage (57) de la douille de commande,
en ce que l'obturateur de vanne auxiliaire (42) porte deux joints toriques (63, 64) distants axialement l'un de l'autre, et dans la première position axiale, celui de ces joints qui est du côté du chemin de liaison à l'atmosphère pénètre dans la rainure annulaire (65) en laissant libre une fente d'écoulement vers ce chemin de liaison, et l'autre joint vient en contact avec le perçage (57) de la douille de commande en fermant de façon étanche la fente annulaire vers le perçage (53) de l'obturateur de vanne principale (43),
et, dans la deuxième position axiale, celui de ces joints qui est du côté de l'obturateur de vanne principal (41) pénètre dans la rainure annulaire (65) en laissant libre une fente d'écoulement vers le perçage (53) de cet obturateur, et l'autre joint vient en contact avec le perçage de la douille de commande (57) en obturant de manière étanche la fente annulaire vers le chemin de liaison à l'atmosphère.

10. Dispositif de vanne pilote selon l'une des revendications 1 à 9, caractérisé en ce que la première surface active (72) de l'obturateur de vanne auxiliaire (42) est fermée à l'opposé de l'obturateur de vanne principal, sur une première partie (68) de piston,
en ce que cette première partie de piston est guidée d'une manière étanche dans une première chambre de commande auxiliaire (83), reliée à l'atmosphère par la vanne de déclenchement (98) quand elle est au repos, et à la chambre de réserve (21), par cette vanne de déclenchement quand elle est actionnée,
en ce que la deuxième surface active (73) de l'obturateur de vanne auxiliaire (42) et tournée vers l' obturateur de vanne principal (41), et fermée dans une deuxième partie (69) de piston,
en ce que cette deuxième partie du piston est guidée d'une manière étanche dans une deuxième chambre de commande auxiliaire (84), reliée à la chambre de travail (32) du piston (12).

11. Dispositif de vanne pilote selon la revendication 9 ou 10, caractérisé en ce que la collerette radiale (55) de la douille de commande (54) est insérée dans un logement (58) d'une douille support concentrique (59), et en ce que la première et la deuxième parties (68, 69) de piston sont guidées d'une manière étanche dans un premier et un deuxième perçages (70, 71) de cette douille.

12. Dispositif de vanne pilote selon la revendication 11, caractérisé en ce que la collerette radiale (55) de la douille de commande (54) et la douille support (59) comportent des perçages radiaux (61, 62) et en ce que les perçages radiaux (62) de la douille débouchent dans un canal collecteur annulaire (52) du chemin de liaison avec l'atmosphère.

13. Dispositif de vanne pilote selon l'une des revendications 9 à 12, caractérisé en ce que la collerette radiale (55) de la douille de commande (54) comporte, du côté opposé de l'obturateur de vanne principal (41), un appendice en forme de douille (66) dans lequel un joint torique (67) de l'obturateur de vanne auxiliaire (42) est guidé d'une manière étanche.

14. Dispositif de vanne pilote selon la revendication 13, caractérisé en ce que la douille support (59) comporte, dans la zone de l'appendice en formr de douille (66), des perçages radiaux (74) et, à l'extérieur, un canal d'alimentation annulaire (75) qui communique avec ceux-ci et qui est relié à la chambre de travail (32) du piston (12).

15. Dispositif de vanne pilote selon l'une des revendications 1 à 14, caractérisé en ce que la vanne de déclenchement (98) comporte un poussoir de déclenchement (90) mobile dans la direction de déplacement du déclencheur (23), et qui, lors du passage par une position d'ouverture, ferme une ouverture de mise à l'air de cette vanne de déclenchement (98), ouverture qui relie la première surface active (72) de l'obturateur de vanne auxiliaire (42) à l'atmosphère et qui ouvre une ouverture d'air comprimé de la vanne de déclenchement, ouverture qui relie la première surface active à l'air comprimé,
en ce que le déclencheur (23), lorsqu'il est actionné pour le premier déplacement, fait passer le poussoir (90) par la position d'ouverture et en ce que le poussoir de déclenchement (90) est chargé élastiquement pour un mouvement vers la position d'ouverture.

16. Dispositif de vanne pilote selon la revendication 15,
caractérisé en ce que le poussoir de déclenchement (90) comporte un étranglement (91) et des surfaces d'étanchéité (92, 93) dans les parties de diamètre agrandi des deux côtés de l'étranglement,
en ce que le poussoir de déclenchement (90) est placé dans une douille de vanne de déclenchement (81) comportant des surfaces d'étanchéité (94, 95) correspondant aux surfaces d'étanchéité du poussoir de déclenchement et éloignées l'une de l'autre d'une distance axiale plus faible que lesdites surfaces d'étanchéité du poussoir de déclenchement, de sorte que les surfaces d'étanchéité correspondantes peuvent être amenées par déplacement axial du piston tour à tour en position d'étanchéité l'une par rapport à l'autre,
en ce que les surfaces d'étanchéité correspondantes (93, 95) de l'ouverture de mise à l'atmosphère et les autres surfaces d'étanchéité correspondantes (92, 94) sont associées à l'ouverture d'air comprimé de la vanne de déclenchement (98)
et en ce qu'une fente annulaire entre le poussoir de déclenchement (90) et la douille de la vanne de déclenchement (81) est reliée à des perçages radiaux (99) de cette douille qui de nouveau sont reliés à la première surface active (72) de l'obturateur de vanne auxiliaire (42).

17. Dispositif de vanne pilote selon la revendication 16, caractérisé en ce que le poussoir (90) se prolonge, par son extrémité associée à l'ouverture d'air comprimé, dans une chambre (96) reliée à l'air comprimé.

18. Dispositif de vanne pilote selon l'une des revendications 1 à 17, caractérisé en ce que la vanne de déclenchement (98) est placée coaxialement à l'axe de l'obturateur de vanne principal (41) et de l'obturateur de vanne auxiliaire (42)

19. Dispositif de vanne pilote selon l'une des revendications 16 à 18,
caractérisé en ce que la douille de la vanne de déclenchement (81) est insérée dans le premier perçage (70) de la douille support (59) et y est maintenue d'une manière étanche par une collerette radiale (82),
en ce que la douille (81) de la vanne de déclenchement guide avec étanchéité une troisième partie (80) de piston de l'obturateur de vanne auxiliaire (42),
une chambre (96) étant formée entre la troisième partie (80) du piston et le poussoir de déclenchement (90),
en ce qu'il est prévu, dans l'obturateur de vanne auxiliaire (42), un perçage d'air comprimé (97) qui le traverse complètement axialement pour relier le perçage de la douille de commande (57) à la chambre (96),
et en ce que la première partie (68) du piston de l'obturateur de vanne auxiliaire a une forme de cuvette et pénètre dans la fente annulaire entre la douille (59) et la douille (81) de la vanne de déclenchement.

20. Dispositif de vanne pilote selon l'une des revendications 1 à 19,
caractérisé en ce que l'obturateur de vanne principal (41) est guidé, par son piston le plus large, dans une douille (48), comportant un collet d'étanchéité (47) qui reçoit le piston le plus étroit de l'obturateur de vanne principal dans sa position d'ouverture,
en ce qu'une fente (49) entre l'obturateur de vanne principal (41) et la douille dans sa position de fermeture relie un canal de liaison (31) vers la chambre de travail (32) à une partie du volume intérieur (50) de la douille (48)
et, en ce que cette partie de volume intérieur, séparée de la chambre de commande principale (44) par le piston le plus large de l'obturateur de vanne principal est reliée en permanence à l'atmosphère par des ouvertures radiales (51).

21. Dispositif de vanne pilote selon la revendication 20, caractérisé en ce que la douille (48) est insérée dans la douille porteuse (59).

22. Dispositif de vanne pilote selon l'une des revendications 11 à 21, caractérisé en ce que la douille support (59) est exécutée comme un module de vanne pilote (40) contenant en lui des composants guidés ou insérés, et présentant un filetage d'insertion (60).

23. Dispositif de vanne pilote selon l'une des revendications 1 à 22, caractérisé en ce que la deuxième surface active (73) de l'obturateur de vanne auxiliaire (42) est reliée par un canal (76) à la chambre de travail (32) du piston (12) et en ce que le canal contient un organe d'étranglement (77).

24. Dispositif de vanne pilote selon les revendications 22 et 23, caractérisé en ce que l'organe d'étranglement (77) est placé à l'extérieur du module de vanne pilote (40).
